# EUROPÄISCHE PATENTSCHRIFT

(11) **EP 1 451 452 B1**
(45) Veröffentlichungstag und Bekanntmachung des Hinweises auf die Patenterteilung: **29.06.2005**
(21) Anmeldenummer: 02776866.2
(22) Anmeldetag: 06.11.2002
(51) Int. Cl.: F01N 3/032, F01N 3/02, F01N 3/021, F01N 3/023

(54) **VERFAHREN UND ANORDNUNG ZUR REGENERATION VON DIESELPARTIKELFILTERN**
METHOD AND SYSTEM FOR REGENERATING DIESEL PARTICLE FILTERS
PROCEDE ET SYSTEME POUR LA REGENERATION DE FILTRES A PARTICULES DIESEL

(30) Priorität: 29.11.2001 DE 10158569
(43) Veröffentlichungstag der Anmeldung: 01.09.2004
(73) Patentinhaber: ROBERT BOSCH GMBH, 70442 Stuttgart (DE)
(72) Erfinder: STEINER, Dietmar, 73642 Welzheim (DE)
(86) Internationale Anmeldenummer: PCT/DE2002/004102
(87) Internationale Veröffentlichungsnummer: WO 2003/048535

(56) Entgegenhaltungen:
- DE-A- 3 722 970
- DE-A- 19 807 203
- US-A- 4 945 722

## Beschreibung

### Stand der Technik

Die vorliegende Erfindung betrifft ein Verfahren und eine Anordnung zur Regeneration von Dieselpartikelfiltern nach dem Oberbegriff des Patentanspruchs 1 bzw. dem Oberbegriff des Patentanspruchs 8.

Partikelgrenzwerte der Euro-IV-Abgasnorm (0,05 g/km) können von schweren Fahrzeugen nur noch mit Dieselpartikelfiltern (DPF) eingehalten werden. DPF-Systeme schneiden typischerweise 90-95 % der emittierten Partikel ab. Die hierdurch im Filter eingelagerten Partikel erhöhen den Abgasgegendruck, weshalb der Dieselpartikelfilter in Intervallen zwischen 200-500 km regeneriert werden muß. Die Regeneration erfolgt durch Abbrand (Oxidation) der eingelagerten Partikel. Hierzu müssen die Partikel typischerweise auf etwa 600 °C erhitzt werden. Zweckmäßigerweise erfolgt die Erwärmung der Partikel über konvektiven Wärmeeintrag durch den Abgasstrom. Die Temperatur des Abgasstroms verbrauchsoptimierter Dieselmotoren (TDI, CDI) überschreitet jedoch nur in wenigen Betriebspunkten 300 °C. Das Abgas muss daher während der Regeneration nachgeheizt werden. Dies kann elektrisch oder mit Hilfe eines Brenners erfolgen. Da der Restsauerstoffgehalt des Abgases zwischen 3 und 18 % schwankt, ist der Einsatz eines Diesel-Brenners im direkten Abgasstrom ohne zusätzliches Frischluftgebläse problematisch, da nicht zu jedem Zeitpunkt genügend Sauerstoff für die Verbrennung des Kraftstoffes zur Verfügung steht.

Aus der DE 197 48 561 ist bekannt, die Entflammtemperatur der Partikel durch Additivierung des Dieselkraftstoffes mit Eisen- oder Cer-Verbindungen bis auf etwa 300 °C zu senken. Hierbei ist jedoch zu beachten, dass derartige Additive anorganische Aschen im Partikelfilter zurücklassen, welche zu einem kontinuierlichen Anstieg des durch den Dieselpartikelfilter erzeugten Gegendrucks führen, wodurch ein vorzeitiger Austausch des Filters notwendig werden kann.

Aus der DE 197 48 561 ist ferner bekannt, insbesondere elektrisch beheizbare Dieselpartikelfilter einzusetzen. Bei Vollstromsystemen wird bei der Regeneration der gesamte Abgasstrom durch den Dieselpartikelfilter geleitet und elektrisch erwärmt. Derartige Vollstromsysteme verzichten auf schaltbare Klappen und sind relativ preiswert und kompakt herstellbar. Nachteilig bei derartigen Lösungen ist jedoch, dass der vollständige Abgasmassenstrom über die Entflammtemperatur des Dieselrußes erwärmt werden muss. Als Beispiel sei von einem Hubvolumen von 2,5 Litern, einer Motordrehzahl von 2000 U/min und einem Ladedruck von 1,4 bar ausgegangen. Dies ergibt einen Abgasstrom von 250 kg/h. Für eine Erwärmung dieses typischerweise erhaltenen Massenstroms um 400 K beträgt die Mindestheizleistung unter Vernachlässigung von Verlusten 33 kW. Da bei einem 12 Volt-Bordnetz maximal 2-2,5 kW elektrische Heizleistung realisierbar sind, werden in der Regel Teilstromlösungen bevorzugt.

Aus der JP 2000 13 67 13 ist eine Abgasnachbehandlungsanordnung mit zwei parallel geschalteten beheizbaren Filtern bekannt.

Ein anderes mögliches Teilstromsystem ist in Figur 1 dargestellt. Man erkennt zwei parallel zueinander geschaltete Dieselpartikelfilter 1, 2. In die Abgaszuleitung 3 dieser Dieselpartikelfilter ist eine Klappe 4 eingebracht, mittels der das Abgas in der Zuleitung 3 wahlweise über eine Zuleitung 3a in den Dieselpartikelfilter 1, bzw. über eine Zuleitung 3b in den Dieselpartikelfilter 2 einführbar ist. Die Dieselpartikelfilter 1, 2 sind jeweils mit elektrischen Heizungen 1a, 2a ausgebildet. Über ein Gebläse 5 ist Frischluft in die Zuleitungen 3a, 3b einbringbar. Aus den Dieselpartikelfiltern 1, 2 austretendes Abgas wird über Abführleitungen 6a bzw. 6b, welche in einer Leitung 6 münden, abgeführt. Bei einer derartigen Anordnung werden die Dieselpartikelfilter zweckmäßigerweise einzeln einer Regeneration unterzogen. Beispielsweise wird während der Regeneration des Dieselpartikelfilters 1 mittels des Klappenmechanismus 4 der Großteil (bspw. 90 %) des Abgasstromes durch den Dieselpartikelfilter 2 geleitet. Der verbleibende Reststrom wird elektrisch, oder auch fossil, beheizt und erwärmt den Dieselpartikelfilter 1 sowie den hierin eingelagerten Dieselruß. Falls der Restsauerstoffgehalt des Abgasstromes zu gering ist, kann durch das Gebläse 5 Frischluft zugeführt werden. Der maximale Druckaufbau des Gebläses, typischerweise bis zu 150 hPa, beschränkt dessen Einsatz jedoch auf relativ kleine Überdrücke im Abgastrakt. Die Größe des Teilstromes kann so eingestellt bzw. bemessen werden, dass der Dieselpartikelfilter 1 in kurzer Zeit mit der maximal realisierbaren elektrischen Heizleistung über die Entflammtemperatur des Dieselrußes gebracht wird. Nach dem Ende der Regeneration des Dieselpartikelfilters 1 kann dann der Dieselpartikelfilter 2 regeneriert werden. Es ist ebenfalls möglich, zwischen der Regeneration der einzelnen Dieselpartikelfilter Phasen vorzusehen, in denen beide Dieselpartikelfilter entsprechend einem Normalbetrieb gleichmäßig mit Abgas beaufschlagt werden. Ziel der Erfindung ist es, eine Regeneration von Dieselpartikelfiltern in möglichst einfacher und unaufwendiger Weise durchzuführen. Dieses Ziel wird erreicht durch ein Verfahren mit den Merkmalen des Patentanspruchs 1 sowie eine Anordnung mit den Merkmalen des Patentanspruchs 7.

Die erfindungsgemäße Maßnahme, die Regeneration in einem wenigstens teilweise geschlossenen, im Folgenden als Umluftkreislauf bezeichneten Zirkulationskreislauf durchzuführen, ermöglicht eine Regeneration im wesentlichen unabhängig von der Größe des Abgasstromes, des Restsauerstoffgehaltes und des Druckniveaus. Dadurch, dass das Abgas mittels des Umluftkreislaufs mehrfach durch den Dieselpartikelfilter durchgeführt wird, ist die Aufheizzeit stark verkürzt, wodurch Energie eingespart werden kann.

Dabei ist vorgesehen, dem Umluftkreislauf Umgebungsluft beizumischen. Durch den erfindungsgemäß realisierbaren kleinen Massenstrom im Umluftkreislauf sowie eine derartige beschränkte Frischluftzumessung können trotz geringer elektrischer Heizleistung hohe Temperaturen im Dieselpartikelfilter sehr schnell realisiert werden. Hierdurch ist es möglich, den Dieselpartikelfilter auch ohne Additivierung eines Dieselkraftstoffes wirksam zu regenerieren, so dass auch eine Aschebildung im Dieselpartikelfilter durch anorganische Additivrückstände vermieden werden kann. Die kontrollierte Frischluft- bzw. Sauerstoffbeimischung zum Umluftstrom stellt neben der Größe des Umluftstromes, welche durch eine Gebläsedrehzahl regelbar ist, sowie der elektrischen Heizleistung einen weiteren Parameter zur Temperaturregelung des Dieselpartikelfilters während des "Durchzündens" des Rußes dar. Durch eine entsprechende Regelung dieser Parameter können örtliche und zeitliche Temperaturspitzen im Dieselpartikelfilter vermieden werden, wodurch sich dessen Lebenserwartung verlängert.

Vorteilhafte Ausgestaltung des erfindungsgemäßen Verfahrens bzw. der erfindungsgemäßen Vorrichtung sind Gegenstand der Unteransprüche.

Zweckmäßigerweise ist es möglich, parallel zu der Einführung von Frischluft in den im wesentlichen geschlossenen Kreislauf die Ausblasung von Umluft aus dem Kreislauf vorzusehen.

Gemäß einer bevorzugten Ausgestaltung des erfindungsgemäßen Verfahrens erfolgt eine Detektion des im Rahmen der Regeneration des wenigsten einen Dieselpartikelfilters erzeugten Russabbrandes über eine Differenzsauerstoffmessung an der Eintritts- bzw. Austrittsseite des Dieselpartikelfilters. Dieses Messverfahren erweist sich in der Praxis als sehr zuverlässig. Im Rahmen der erfindungsgemäßen Anordnung sind als hierfür geeignete Mittel beispielsweise vor und hinter dem Dieselpartikelfilter positionierbare Sauerstoffsensoren vorgesehen.

Es erweist sich als vorteilhaft, wenn die Menge zugeführter Frischluft der Menge ausgeblasener Umluft entspricht.

Gemäß einer besonders bevorzugten Ausführungsform des erfindungsgemäßen Verfahrens bzw. der erfindungsgemäßen Anordnung wird ein zwei parallel geschaltete Dieselpartikelfilter beaufschlagender Abgasstrom derart umgeleitet, dass ein erster Dieselpartikelfilter im wesentlichen mit dem vollständigen Abgasstrom beaufschlagt wird und gleichzeitig bezüglich des zweiten Dieselpartikelfilters ein geschlossener Umluftkreislauf erzeugt wird. Als im wesentlichen vollständiger Abgasstrom werden hierbei insbesondere Anteile zwischen 80 und 100 % des Gesamtabgasstromes bezeichnet.

Die Erfindung wird nun anhand der beigefügten Zeichnung weiter erläutert. In dieser zeigt
Figur 1, wie bereits erwähnt, ein Blockschaltbild zur Erläuterung einer elektrischen Regeneration von Dieselpartikelfiltern,
Figur 2 ein Blockschaltbild einer bevorzugten Ausführungsform einer erfindungsgemäßen Anordnung zur Regeneration von zwei Dieselpartikelfiltern,
Figur 3 das Blockschaltbild gemäß Figur 2, wobei zur Darstellung einer ersten Phase einer bevorzugten Ausführungsform des erfindungsgemäßen Regenerationsverfahrens die hierbei auftretenden Abgas- bzw. Gasströme dargestellt sind, und
Figur 4 das Blockschaltbild gemäß Figur 2, wobei zur Darstellung einer zweiten Phase einer bevorzugten Ausführungsform des erfindungsgemäßen Regenerationsverfahrens die hierbei auftretenden Abgas- bzw. Gasströme dargestellt sind.

In Figur 2 erkennt man, daß die dargestellte bevorzugte Ausführungsform der erfindungsgemäßen Anordnung analog zu der bereits beschriebenen Anordnung gemäß dem Stand der Technik zwei Dieselpartikelfilter 21, 22 mit jeweils zugeordneter elektrischer Heizung 21a, 22a aufweist. Den Dieselpartikelfiltern 21, 22 ist über eine Abgaszuleitung 23 Abgas zuführbar. Die Leitung 23 ist über eine Klappe 24 mit einer ersten Abgaszuleitung 23a, welche mit dem Dieselpartikelfilter 21, und einer einer zweiten Abgaszuleitung 23b, welche mit dem Dieselpartikel 22 verbunden ist, in Verbindung bringbar. Durch entsprechende Stellung der Klappe 24 ist es möglich, den durch die Abgaszuleitung 23 strömenden Abgasstrom in beliebiger Weise auf die Dieselpartikelfilter 21 bzw. 22 zu verteilen.

Man erkennt ferner, daß Abführleitungen 26a bzw. 26b, welche aus den jeweiligen Dieselpartikelfiltern herausführen, eine Klappe 27 beaufschlagen. Die Klappe 27 kann in einer ersten Stellung gewährleisten, daß die Abführleitungen 26a, 26b in einer gemeinsamen Abführleitung 26 münden. In einer zweiten Stellung ist die Klappe 27 derart einstellbar, daß die Leitungen 26a oder 26b durchströmendes Gas (Abgas) über eine Leitung 30 eine Klappe 28, in eine Leitung 32, ein Gebläse 25 und die Klappe 24 zurück in die jeweiligen Dieselpartikelfilter 21, 22 geführt werden kann.

Über die Klappe 28 ist mittels einer Zuführleitung 29 Frischluft in den Abgasstrom einführbar.

Durch entsprechende Einstellung der Klappen 24, 27 und 28 ist es in einfacher Weise möglich, die Gasströme zur Realisierung des erfindungsgemäßen Verfahrens zu leiten. Dies wird im folgenden anhand der Figuren 3 und 4 erläutert.

In Figur 3 ist beispielhaft die erste Phase einer Regeneration des unteren Dieselpartikelfilters 22 dargestellt. Die Klappen 24 und 27 sind derart eingestellt, daß der gesamte über die Zuführleitung 23 einströmende Abgasstrom auf den oberen Dieselpartikelfilter 21, und von diesem in die Abführleitung 6 geleitet wird. Dieser Strom ist mittels der gestrichelten Pfeile veranschaulicht. Diese Einstellung der Klappen 24 und 27, und eine zusätzliche geschlossene Stellung der Klappe 28 bewirkt, daß gleichzeitig bezüglich des unteren Dieselpartikelfilters 22 ein geschlossenes Leitungssystem erzeugt wird. Durch Einschaltung des Gebläses 25 ist es somit möglich, den Dieselpartikelfilter 22 im Umluftmodus mit Abgas zu beaufschlagen. Das Gebläse 25 muß hierbei nur einen relativ kleinen Massenstrom fördern, nämlich den Massenstrom, der zum Zeitpunkt der erwähnten Einstellung der Klappen 24, 27 und 28 sich innerhalb des Dieselpartikelfilters 22 und des geschlossenen Leitungssystems (Leitungen 23b, 26b, 30, 32 und 31) befindet. Bei typischen Dimensionierungen von Regenerationssystemen ist davon auszugehen, daß der maximal zu fördernde Massenstrom hier bei etwa 20 kg/h beträgt, wodurch der Druckabfall über den mit Ruß gefüllten Dieselpartikelfilter 22 relativ klein ist, typischerweise maximal 50 hPa.

Durch Einschaltung der elektrischen Heizung 22a des Dieselpartikelfilters 22 ist es nun möglich, daß den Dieselpartikelfilter im Umluftmodus durchströmende Abgas wirksam zu erwärmen.

Die elektrische Heizung 22a, welche zweckmäßigerweise als elektrische Heizspirale ausgebildet ist, erwärmt den Dieselpartikelfilter 22 über Strahlungseinkopplung sowie konvektiv über den Umluftstrom. Da zunächst keine Luft aus dem System austritt, erfolgt die Aufheizung, wie erwähnt, sehr schnell.

Die Strömungswege zur Realisierung des Umluftmodus sind in Figur 3 mittels der durchgezogenen Pfeile veranschaulicht.

Bei Erreichen einer für das Gebläse maximal zulässigen Temperatur, bspw. 300 °C, öffnet die Klappe 28 und mischt dem Umluftkreislauf kontrolliert Frischluft zu. Durch entsprechendes Öffnen der Klappe 27 wird gleichzeitig Umluft aus dem geschlossenen Kreislauf in den Abgastrakt (Abführleitung 6) ausgeblasen, wobei zweckmäßigerweise ein Gleichgewicht zwischen angesaugter Frischluft und ausgestoßener Umluft eingestellt wird. Die Position der Klappe 28 wird hierbei derart angesteuert, daß die maximal zulässige Temperatur für das Gebläse 25 zu keinem Zeitpunkt überschritten wird. Dieser Zustand ist in Fig. 4 dargestellt, wobei der Frischluftstrom und der Ausblasstrom mittels punktierten Pfeilen veranschaulicht sind.

Der Dieselpartikelfilter 22 wird in diesem Betriebsmodus weiter bis zum Erreichen der Entflammtemperatur des eingelagerten Rußes erwärmt. Das "Durchzünden" des Dieselrußes kann durch Messung des Sauerstoffverbrauchs aufgrund der Oxidation innerhalb des Dieselpartikelfilters 22 durchgeführt werden. Hierzu erweist es sich als zweckmäßig, eingangsseitig und ausgangsseitig von dem Dieselpartikelfilter 22 Lambdasonden 40, 41 vorzusehen. Es ist ebenfalls möglich, über entsprechende eingangs- und ausgangsseitige Druckmessungen den Druckabfall innerhalb des Dieselpartikelfilters zu messen. Die Feststellung des "Durchzündens" des Dieselrußes ist schließlich mit einer ausgangsseitigen Temperaturmessung möglich. Eine entsprechende Temperaturmesseinrichtung, mittels der ein das "Durchzünden" charakterisierender steiler Temperaturanstieg feststellbar ist, ist in Figur 3 schematisch mit 42 bezeichnet.

Die Temperatur des Dieselpartikelfilters 22 kann durch Ansteuerung der Heizleistung der elektrischen Heizung 22a oder des Fördervolumens des Gebläses 25 kontrolliert werden. Ferner kann über die kontrollierte Frischluftzumessung (durch Ansteuerung der Klappe 28) der Sauerstoffgehalt der Umluft und damit die Geschwindigkeit des Rußabbrandes gesteuert werden. Mit diesen Maßnahmen kann wirkungsvoll ein Überhitzen und eine Beschädigung des Dieselpartikelfilters 22 durch die beim Abbrand des Dieselrußes frei werdende Verbrennungsenthalpie verhindert werden.

Durch entsprechendes Umstellen der Klappen 24 und 27 ist es anschließend möglich, den aus der Zuleitung 23 zugeführten Abgasstrom im wesentlichen vollständig über den Dieselpartikelfilter 22 abzuführen und einen geschlossenen Umluftkreislauf bezüglich des Dieseslpartikelfilters 21 zu erzeugen. Das Umstellen der Klappen 24 und 27 kann unmittelbar nach Beendigung des Regenerationsverfahrens für den Dieselpartikelfilter 22 erfolgen. Es ist ebenfalls möglich, nach der Regeneration des Dieselpartikelfilters 22 zunächst beide Dieselpartikelfilter mit Abgas zu beaufschlagen und die entsprechende Regeneration des Dieselpartikelfilters 21 erst zu einem späteren Zeitpunkt einzuleiten. Selbstverständlich ist es möglich, für den Dieselpartikelfilter 21 analog zum Dieselpartikelfilter 22 Lambdasonden und/oder eine Temperaturmesseinrichtung vorzusehen, welche jedoch in Figur 3 aus Gründen der Übersichtlichkeit nicht im einzelnen dargestellt sind.

Die sich erfindungsgemäß ergebenden Vorteile seien abschließend noch einmal wie folgt zusammengefaßt:

Die Regeneration der Dieselpartikelfilter erfolgt im wenigstens teilweise geschlossenen Umluftkreis unabhängig von der Höhe des Abgasstromes sowie vom Restsauerstoffgehalt und Druckniveau des Abgasstromes. Ein eingesetztes Gebläse muß lediglich den Gegendruck bzw. den Druckabfall eines Dieselpartikelfilters überwinden. Ferner kann die Aufheizzeit für einen Dieselpartikelfilter stark verkürzt werden, wodurch Energie eingespart wird. Durch den kleinen Massenstrom im Umluftkreis sowie die beschränkte Frischluftzumessung können trotz geringer elektrischer Heizleistung hohe Temperaturen im Dieselpartikelfilter erreicht werden. Hierdurch kann der Dieselpartikelfilter auch ohne Additivierung des Dieselkraftstoffes wirksam regeneriert werden.

Die kontrollierte Frischluft- bzw. Sauerstoffbeimengung zum Umluftstrom stellt neben der Größe des Umluftstromes, welche durch die Gebläsedrehzahl einstellbar ist, sowie der elektrischen Heizleistung ein weiteres Stellglied zur Temperaturregelung des Dieselpartikelfilters während des "Durchzündens" des Rußes dar. Hierdurch können örtliche und zeitliche Temperaturspitzen in einem Dieselpartikelfilter vermieden werden, wodurch sich dessen Lebenserwartung deutlich verlängert.

## Patentansprüche

1. Verfahren zur Regeneration wenigstens eines Dieselpartikelfilters (21; 22), bei welchem Abgas über eine Zuleitung (23, 23a, 23b) in den wenigstens einen Dieselpartikelfilter (21; 22) eingebracht, und über eine Abführleitung (26, 26a, 26b) aus diesem abgeführt wird, wobei eine Erwärmung des den wenigstens einen Dieselpartikelfilter (21; 22) durchströmenden Abgases erfolgt, **gekennzeichnet durch** die Schaffung eines schließbaren Umluftkreislaufes, über den aus dem wenigstens einen Dieselpartikelfilter (21; 22) austretendes Abgas erneut in diesen einbringbar ist, wobei dem Umluftkreislauf Umgebungsluft hinzugefügt werden kann.

2. Verfahren nach Anspruch 1, **dadurch gekennzeichnet, dass** in dem Umluftkreislauf zirkulierende Umluft geregelt bzw. gesteuert aus diesem ausblasbar ist.

3. Verfahren nach Anspruch 2, **dadurch gekennzeichnet, dass** die Menge zugeführter Frischluft der Menge ausgeblasener Umluft entspricht.

4. Verfahren nach einem der vorstehenden Ansprüche, **dadurch gekennzeichnet, dass** ein im Rahmen der Regeneration des wenigstens einen Dieselpartikelfilters (21; 22) erzeugter Russabbrand über eine Differenzsauerstoffmessung an der Eintritts- und Austrittsseite des wenigstens einen Dieselpartikelfilters (21; 22) durchgeführt wird.

5. Verfahren nach einem der vorstehenden Ansprüche, **gekennzeichnet durch** wenigstens zwei parallel geschaltete Dieselpartikelfilter (21; 22), wobei ein beide Dieselpartikelfilter beaufschlagender Abgasstrom wahlweise derart umgeleitet wird, dass der im wesentlichen vollständige Abgasstrom über den ersten Dieselpartikelfilter (21) geleitet wird, und bezüglich des zweiten Dieselpartikelfilters (22) ein geschlossener Umluftkreislauf bereitgestellt wird.

6. Verfahren nach Anspruch 5, **dadurch gekennzeichnet, dass** die Umleitung der Abgasströme durch in die Zuleitung bzw. Ableitung des Abgasstromes eingebrachte Klappen (24, 27) bewerkstelligt wird.

7. Anordnung zur Regeneration wenigstens eines Dieselpartikelfilters (21; 22), welcher mit einer Zuleitung (23, 23a; 23, 23b) zur Zufuhr von Abgas, und einer Abführleitung (26a, 26; 26, 26b, 26) zum Abführen von Abgas in Verbindung steht, wobei Mittel (21a; 21b) zur Erwärmung des wenigstens einen Dieselpartikelfilters durchströmenden Abgases vorgesehen sind, **gekennzeichnet durch** Mittel (24, 23a, 26a, 27, 30, 28, 32, 25, 31; 24, 23b, 26b, 27, 30, 28, 32, 25, 31) zur Schaffung eines schließbaren Umluftkreislaufes, über den aus dem wenigstens einen Dieselpartikelfilter (21; 22) austretendes Abgas erneut in diesen einbringbar ist, wobei Mittel (28, 29) zur Hinzufügung von Umgebungsluft in den Umluftkreislauf vorgesehen sind.

8. Anordnung nach Anspruch 7, **gekennzeichnet durch** Mittel (27) zum geregelten bzw. gesteuerten Ausblasen von Abgas aus dem Umluftkreislauf.

9. Anordnung nach einem der Ansprüche 7 oder 8, **gekennzeichnet durch** Mittel (40, 41) zur Differenzsauerstoffmessung an der Eintritts- und Austrittsseite des wenigstens einen Dieselpartikelfilters (21; 22).

10. Anordnung nach einem der Ansprüche 7 bis 9, bei welcher zwei parallel geschaltete Dieselpartikelfilter (21, 22) derart mit einem Abgasstrom beaufschlagbar sind, dass der im wesentlichen vollständige Abgasstrom über einen ersten Dieselpartikelfilter leitbar ist, und bezüglich des zweiten Dieselpartikelfilters ein geschlossener Umluftkreislauf bereitstellbar ist, wobei als Mittel zur entsprechenden Umleitung der Abgasströme in die Zuleitung bzw. Abführleitung einbringbare Klappen (24, 27) vorgesehen sind.

## Claims

1. Method for regenerating at least one diesel particulate filter (21; 22), in which exhaust gas is introduced into the at least one diesel particulate filter (21; 22) via a feed line (23, 23a, 23b) and is discharged from it via a discharge line (26, 26a, 26b), the exhaust gas which flows through the at least one diesel particulate filter (21; 22) being heated, **characterized by** the creation of a closable recirculated-air circuit, via which exhaust gas which emerges from the at least one diesel particulate filter (21; 22) can be reintroduced into it, it being possible for ambient air to be added to the recirculated-air circuit.

2. Method according to Claim 1, **characterized in that** air which circulates within the recirculated-air circuit can be blown out of the circuit in a regulated or controlled way.

3. Method according to Claim 2, **characterized in that** the quantity of fresh air supplied corresponds to the quantity of recirculated air which is blown out.

4. Method according to one of the preceding claims, **characterized in that** particulate burn-off which is produced as part of the regeneration of the at least one diesel particulate filter (21; 22) is carried out via differential oxygen measurement at the inlet and outlet sides of the at least one diesel particulate filter (21; 22).

5. Method according to one of the preceding claims, **characterized by** at least two diesel particulate filters (21; 22) connected in parallel, with an exhaust-gas stream which acts on the two diesel particulate filters optionally being diverted in such a manner that the substantially complete exhaust-gas stream is passed via the first diesel particulate filter (21), and a closed recirculated-air circuit is provided with respect to this second diesel particulate filter (22).

6. Method according to Claim 5, **characterized in that** the diversion of the exhaust-gas streams is effected by flaps (24, 27) which are introduced into the feed line or discharge line of the exhaust-gas stream.

7. Arrangement for regenerating at least one diesel particulate filter (21; 22), which is in communication with a feed line (23, 23a; 23, 23b) for supplying exhaust gas and a discharge line (26a, 26; 26, 26b, 26) for discharging exhaust gas, means (21a; 21b) for heating the exhaust gas flowing through at least one diesel particulate filter being provided, **characterized by** means (24, 23a, 26a, 27, 30, 28, 32, 25, 31; 24, 23b, 26b, 27, 30, 28, 32, 25, 31) for creating a closable recirculated-air circuit, via which exhaust gas which emerges from the at least one diesel particulate filter (21; 22) can be reintroduced into it, means (28, 29) for adding ambient air to the recirculated-air circuit being provided.

8. Arrangement according to Claim 7, **characterized by** means (27) for blowing exhaust gas out of the recirculated-air circuit in a regulated or controlled way.

9. Arrangement according to Claim 7 or 8, **characterized by** means (40, 41) for differential oxygen measurement at the inlet and outlet sides of the at least one diesel particulate filter (21; 22).

10. Arrangement according to one of Claims 7 to 9, in which two diesel particulate filters (21, 22) that are connected in parallel can be acted on by an exhaust-gas stream in such a manner that substantially the entire exhaust-gas stream can be passed via a first diesel particulate filter, and a closed recirculated-air circuit can be provided with respect to the second diesel particulate filter, flaps (24, 27) which can be introduced into the feed line and/or discharge line being provided as means for correspondingly diverting the exhaust-gas streams.

## Revendications

1. Procédé de régénération d'au moins un filtre à particules Diesel (21 ; 22) dans lequel les gaz d'échappement sont introduits par une conduite d'amenée (23, 23a, 23b) dans l'au moins un filtre à particules Diesel (21 ; 22) et sortent de celui-ci par une conduite d'évacuation (26, 26a, 26b), avec un chauffage de ces gaz d'échappement traversant au moins un filtre à particules Diesel (21 ; 22),
**caractérisé en ce qu'**
on crie un recyclage d'air fermé, par lequel les gaz d'échappement sortant d'au moins un filtre à particules Diesel (21 ; 22) peuvent à nouveau être introduits dans ce filtre, et de l'air ambiant pouvant être ajouté dans le recyclage d'air.

2. Procédé de régénération selon la revendication 1,
**caractérisé en ce que**
l'air recyclé dans le circuit de recyclage peut être, par régulation ou par commande, extrait de celui-ci par soufflage.

3. Procédé de régénération selon la revendication 2,
**caractérisé en ce que**
le débit d'air frais introduit correspond au débit d'air recyclé évacué par soufflage.

4. Procédé de régénération selon une des revendications précédentes,
**caractérisé en ce que**
la combustion de suie qui s'effectue dans le cadre de la génération de l'au moins un filtre à particules Diesel (21 ; 22), est réalisée par l'intermédiaire d'une mesure différentielle de l'oxygène du côté entrée et du côté sortie d'au moins un filtre à particules Diesel (21 ; 22).

5. Procédé de régénération selon une des revendications précédentes,
**caractérisé en ce qu'**
il comporte au moins deux filtres à particules Diesel (21 ; 22) montés en parallèle, et le courant de gaz d'échappement concernant les deux filtres à particules Diesel est dévié à volonté, de manière que pratiquement tout ce courant de gaz d'échappement est amené au premier filtre à particules Diesel (21), tandis qu'un circuit de recyclage d'air recyclé est formé pour le second filtre à particules Diesel (22).

6. Procédé de régénération selon la revendication 5,
**caractérisé en ce que**
la déviation des gaz d'échappement est réalisée par l'intermédiaire de clapets (24 ; 27) montés dans la conduite d'amenée ou de sortie du courant de gaz d'échappement

7. Système de régénération d'au moins un filtre à particules Diesel (21 ; 22), qui est en liaison avec une conduite (23, 23a ; 23, 23b) d'amenée des gaz d'échappement et avec une conduite (26a, 26 ; 26, 26b, 26) d'évacuation des gaz d'échappement, avec des moyens (21a ; 21b) prévus pour chauffer le courant de gaz d'échappement traversant l'au moins un filtre à particules Diesel
**caractérisé en ce que**
le système comporte des moyens (24, 23a, 26a, 27, 30, 28, 32, 25, 31 ; 24, 23b, 26b, 27, 30, 28, 32, 25, 31) pour créer un circuit d'air fermé, par lequel le gaz d'échappement sortant de l'au moins un filtre à particules Diesel (21 ; 22) peut être à nouveau introduit dans celui-ci, des moyens (28, 29) sont prévus pour introduire de l'air ambiant dans le circuit de recyclage d'air recyclé.

8. Système de régénération selon la revendication 7,
**caractérisé par**
des moyens (27) pour réaliser un soufflage régulé ou commandé faisant sortir du gaz d'échappement du circuit de recyclage d'air recyclé.

9. Système de régénération selon la revendication 7 ou 8,
**caractérisé par**
des moyens (40, 41) pour effectuer la mesure différentielle de l'oxygène du côté entrée et du côté sortie d'au moins un filtre à particules Diesel (21 ; 22).

10. Système de régénération selon une des revendications 7 à 9, dans lequel deux filtres à particules Diesel (21 ; 22) montés en parallèle peuvent être soumis à l'action d'un courant de gaz d'échappement, de manière que pratiquement l'ensemble du courant de gaz d'échappement peut être amené sur un premier filtre à particules Diesel, tandis qu'en ce qui concerne le second filtre à particules Diesel, on peut établir un circuit d'air recyclé fermé, et des clapets (24, 27) peuvent être installés en tant que moyens pour dévier corrélativement les courants de gaz d'échappement dans la conduite d'amenée et dans la conduite de sortie.
